# FASCICULE DE BREVET EUROPEEN

(11) **EP 0 046 119 B1**
(45) Date de publication et mention de la délivrance du brevet: **16.05.1984**
(21) Numéro de dépôt: 81401280.3
(22) Date de dépôt: 10.08.1981
(51) Int. Cl.: D04B 35/08, D03D 47/22

(54) **Aiguille à chas ouvrant**
Nadel mit einem Öhr, welches geöffnet werden kann
Needle with an eye that can be opened

(30) Priorité: 11.08.1980 FR 8017665
(43) Date de publication de la demande: 17.02.1982
(73) Titulaire: AEROSPATIALE Société Nationale Industrielle, 75781 Paris Cédex 16 (FR)
(72) Inventeur: Cahuzac, Georges Jean Joseph, F-33110 Le Bouscat (FR)
(74) Mandataire: Barnay, André François

## Description

L'invention se rapporte à une aiguille destinée à l'exécution sur des textiles d'opérations avec des fils, mèches ou cordons souples, composée d'un fût qui se recourbe à son extrémité en une lame formant un chas.

Une aiguille de ce genre trouve application dans le domaine du tissage, et notamment dans la fabrication d'armatures par tissage multidirectionnel. De telles armatures sont utilisées, après imprégnation par un liant approprié, pour réali- sier des ensembles structuraux en matériau composite pouvant subir des sollicitations mécaniques et thermiques très sévères, par exemple des tuyères, des fenêtres d'antennes radio-électriques pour navette spatiale, des aubes de turbine, des pointes avant de corps de rentrée, des blindages, etc.

Il existe de nombreux procédés de tissage de structures de révolution, en particulier des procédés de tissage tridimensionnel, dans lesquels les fils des directions circonférentielle et longitudinale sont liés par des fils radiaux. Les aiguilles utilisées habituellement pour effectuer cette liaison sont des aiguilles dites à couture et/ou à tricotage. Les premières, telles qu'utilisées dans la demande de brevet français no. 76/02 943 du 3 Février 1976, comportent un chas fermé. Elles entraînent un fil de piqûre noué avec un second fil passé par l'intermédiaire d'une navette dans une boucle du premier fil. Les secondes sont des aiguilles à clapet telles que décrites dans le brevet français no. 75/20 117 du 26 Juin 1975 et dans le brevet américan no. 41 49 477.

Une aiguille à clapet s'engage, clapet ouvert, dans la structure en cours de tissage, accroche un fil et la ramène à travers la structure, clapet fermé, la liaison entre fils étant faite par un point de chaînette.

Dans le cas de la réalisation d'armatures de forme quelconque par tissage sur tiges métalliques, l'aiguille à clapet classique telle qu'utilisée dans les brevets précités comporte une tête d'aspect et de dimensions trop importantes qui ne lui permettent pas d'accomplir sa fonction. De par sa constitution, les risques d'accrochage intempestif des fils de la structure tissée sont multipliés non seulement en cas de fausse manoeuvre, mais également en usage normale. Un tel risque existe, par exemple, lorsque l'aiguille entre dans le tissé, puis recule avant que sa tête soit sortie du côté opposé. Par ailleurs, il est parfois difficile de saisir avec une aiguille à clapet, eu égard à sa taille, un nombre élevé de fils, ou un fil et/ou une mèche de fils importante dans la mesure où les fils saisis ont tendance à s'échapper avant que le clapet se referme; s'il y a lieu de saisir un nombre élevé de fils, il est nécessaire d'utiliser une aiguille à clapet ayant un bec de dimension importante entraînant une certaine fragilité dans cette zone. D'autre part, dans la réalisation d'armature tissées susceptibles de supporter des sollicitations mécaniques et thermiques importantes, la structure textile la plus fréquemment utilisée est le fil ou mèche de carbone, qui est très fragile et susceptible donc d'être endommagé facilement par le clapet mobile.

Pour pallier les inconvénients des aiguilles connues, la présente invention a pour objet une aiguille permettant notamment la réalisation d'armatures de forme quelconque par tissage multidirectionnel. Cette aiguille, qui est du genre indiqué au début, est caractérisé par le fait que la partie terminale de son fût est recourbée en une lame élastique dont l'extrémité libre se trouve normalement appliquée contre ledit fût pour former le chas de l'aiguille. Le chas formé entre la lame et le fût étant alors fermé, l'extrémité de la lame peut s'en écarter par déformation élastique de ladite lame sous l'action d'un ouvreur pour permettre l'introduction de fils dans le chas ainsi ouvert.

Une aiguille à chas ouvrant selon l'invention peut être utilisée à la place d'une aiguille à clapet, sans en comporter les inconvénients. Cela provient du fait que le chas de l'aiguille est normalement fermé, l'aiguille pouvant circuler dans cet état à travers une structure tissée, dans un sens comme dans le sens opposé, sans aucun risque d'accrochage des fils de celle-ci. Le chas n'est ouvert, par l'ouvreur, qu'au moment et à l'endroit ou des fils doivent être saisis par l'aiguille, pour être tirés par exemple à travers la structure tissée, alors qu'une aiguille à clapet doit traverser la structure tissée clapet ouvert pour aller chercher des fils à saisir et ce, sans possibilité de recul en cas de nécessité.

Dans une forme d'exécution avantageuse, la partie du fût de l'aiguille en regard de la lame élastique est plus mince que le reste du fût. Il convient de plus que la lame élastique soit sensiblement rectiligne. Grâce à ces dispositions, une aiguille selon l'invention présente dans la région de son chas ouvrant une section totale à peine plus grande que dans la région de son fût, ce qui favorise sa pénétration dans la structure tissée et minimise les risques de dérangement de celle-ci.

La lame élastique précitée peut comporter, au voisinage de l'extrémité du fût de l'aiguille, une partie amincie formant charnière et facilitant ses déformations lors de l'ouverture et de la fermeture du chas. De préférence, cette partie résulte de la présence d'une encoche sur la face extérieure de la lame, ce qui en facilite l'usinage. Par ailleurs, l'extrémité de la lame est avantageusement taillée en biseau, afin d'assurer un parfait glissement, sans risque d'accrochage intempestif, de l'aiguille ayant saisi des fils et reculant en les tirant à travers une structure tissée.

Quant à l'extrémité du fût formant la tête de l'aiguille, elle est de préférence conformée en pointe, de manière à faciliter la pénétration de l'aiguille dans une structure tissée, pour aller saisir des fils. L'extrémité du fût peut aussi offrir une cavité en forme de cuvette dans laquelle s'engage l'extrémité d'une tige métallique qui, préalablement incorporée à la structure tissée, doit en être chassée par l'aiguille.

En conclusion, une aiguille selon l'invention, à chas ouvrant, évite l'accrochage malencontreux du matériau de tissage aussi bien en usage normal qu'en cas de fausse manoeuvre. Elle permet de saisir un nombre important de fils ou un fil de diamètre élevé, et d'utiliser un fil très fragile sans l'endommager. Elle est facile à fabriquer et sa constitution est telle qu'elle peut présenter une tête aussi fine qu'on peut le désirer.

La description qui va suivre, en regard des dessins annexés à titre d'exemple non limitatif, permettra de bien comprendre comment l'invention peut être mise en pratique. La
fig. 1 représente en élévation une aiguille à chas ouvrant selon l'invention, seule la zone du chas de l'aiguille étant montrée. Les
fig. 2 à 5 représentent une partie d'une machine mettant en oeuvre l'aiguille de la fig. 1, dans diverses phases de fonctionnement successives. Les
fig. 6a à 6e montrent schématiquement comment fonctionne l'aiguille selon l'invention par des vues successives correspondant à des sections de l'objet des fig. 3 à 5 suivant un plan parallèle à l'aiguille et perpendiculaire au plan des fils manipulés par celle-ci. La
fig. représente en coupe, à l'échelle de la fig. 1, la tête d'une aiguille dans une variante de réalisation.

On voit sur la fig. 1 un exemple de réalisation d'une aiguille à chas ouvrant selon l'invention. Cette aiguille 1 comprend un fût 2 rectiligne, dont la section est circulaire dans le présent exemple, mais pourrait présenter toute autre forme. La longueur du fût 2 est quelconque; elle peut être très importante et atteindre un mètre et plus. Ce fût offre dans sa zone terminale une partie 3 plus mince qui se recourbe, au delà de la tête 4 de l'aiguille, en une lame flexible 5 s'appuyant élastiquement par son extrémité 6 sur le fût 2, à la naissance de la partie 3 de celui-ci. La lame 5 et la partie 3 du fût 2 définissent un espace 7 qui constitue le chas de l'aiguille, lequel est normalement fermé. L'extrémité 6 de la lame 5 est taillée en biseau, comme représenté, de manière que l'aiguille 1 puisse traverser une structure tissée dans le sens de la flèche 9 sans risque d'accrochage intempestif des fils de ladite structure.

Grâce à un ouvreur dont un exemple de réalisation sera décrit plus loin, il est possible de faire s'écarter la lame 5 de la partie 3 du fût 2, de manière à obtenir l'ouverture du chas 7 au niveau de l'extrémité 6 de ladite lame. Cette ouverture implique une déformation par élasticité de la lame 5, qui est facilitée par la présence d'un amincissement 8 qu'elle comporte non loin de la tête 4 de l'aiguille 1 et qui joue le rôle d'une charnière. Le chas 7 de l'aiguille étant ouvert, des fils peuvent y pénétrer et s'y loger pour être entraînés, après fermeture du chas, à travers une structure tissée par l'aiguille 1 se déplaçant suivant la flèche 9. Pour permettre un retour aisé de l'aiguille par un mouvement inverse à travers la structure tissée, on a donné à sa tête 4 une conformation en pointe 4', comme représenté.

Les fig. 2 à 6 illustrent un exemple d'utilisation d'une aiguille selon l'invention. La fig. 2 montre une partie d'une machine de confection d'une structure tissée 10 à travers laquelle il s'agit de faire passer en direction verticale, de manière répétée, une mèche de fils 11. Ces fils, au nombre de tois dans le présent exemple, sont guidés à leur arrivée par un présentoir 12 offrant trois conduits de guidage 13. La mèche de fils 11, s'élevant verticalement à la sortie des conduits 13 du présentoir 12, est périodiquement soumise à l'action d'un poussoir horizontal 14 qui entraîne les fils vers la droite (fig. 3) avec formation d'une boucle de longueur convenable et dévidage des fils, à travers le présentoir 12, suivant la flèche 15 à partir d'une réserve d'alimentation non représentée. Puis une aiguille 1, conforme à l'aiguille précédemment décrite, descend à travers la structure tissée 10 et passe derrière le poussoir 14 et les fils 11 sortant du présentoir 12, son chas 7 étant fermé. Sa tête 4 pénètre dans un couloir 16 pratiqué dans une pièce fixe 20 et allant en se rétrécissant en raison de la présence d'une paroi oblique 17 que rencontre la tête 4 de l'aiguille et qui la repousse légèrement vers la droite. Ce mouvement cause la pénétration d'un couteau 18 fixe dans le chas 7 de l'aiguille 1 (fig. 3 et 6a), ce couteau formant, avec la pièce 20 et son couloir 16, l'ouvreur précédemment mentionné. L'aiguille continuant à descendre (fig. 4 et 6b), la partie 3 du fût parvient à être entièrement au-dessous des fils 11, tandis que le chas 7 s'ouvre sous l'action du couteau 18. Le présentoir 12, qui est monté sur un axe d'articulation 19 vertical, pivote alors autour de cet axe et vient appliquer les fils 11 contre le fût de l'aiguille 1 (fig. 6c). Le poussoir 14 revient vers la gauche; l'aiguille commençant alors à remonter, ces fils pénétrent dans le chas 7 ouvert (fig. 6d et 5) et sont finalement cueillis par le chas de l'aiguille et entraînés sous forme de boucle à travers la structure tissée 10 (avec résorption concomitante de la boucle formée initialement par le poussoir 14), le chas 7 s'étant au préalable refermé par dégagement du couteau 18 au passage de la tête 4 de l'aiguille le long de la paroi oblique 17.

On voit sur les fig. 1 et 3 à 6 que l'amincissement 8 que comporte la lame élastique 5 est réalisé par taillage d'une encoche sur le côté de la lame tourné vers l'extérieur. Par ailleurs, les fig. 1 et 6 montrent clairement que, du fait que toute la partie 3 du fût est amincie et que la lame 5 est rectiligne, l'aiguille 1 ne présent qu'une faible surépaisseur dans la région de son chas 7.

La fig. montre une variante de réalisation dans laquelle la tête 4 de l'aiguille 1 comporte non pas une pointe 4', mais une cavité 4" de forme adaptée à celle de l'extrémité des tiges que doit repousser éventuellement l'aiguille en descendant à travers la structure tissée.

## Revendications

1. Aiguille à chas ouvrant destinée à l'exécution, sur des textiles, d'opérations avec des fils, mèches ou cordons souples, comportant un fût (2) doté d'un chas (7) à son extrémité, caractérisée par le fait que la partie terminale (3) dudit fût (2) est recourbée en une lame élastique (5) dont l'extrémité libre (6) se trouve normalement appliquée contre le fût pour former le chas (7) de l'aiguille.

2. Aiguille selon la revendication 1, caractérisée par le fait que la lame (5) peut s'écarter du fût (2) par déformation élastique sous l'action d'un ouvreur pour permettre l'introduction de fils, mèches ou cordons dans le chas (7) ainsi ouvert.

3. Aiguille selon la revendication 1, caractérisée par le fait que la partie (3) du fût (2) en regard de la lame élastique (5) est plus mince que le rest du fût.

4. Aiguille selon l'une quelconque des revendications 1 à 3, caractérisée par le fait que la lame élastique (5) est sensiblement rectiligne.

5. Aiguille selon l'une quelconque des revendications 2 à 4, caractérisée par le fait que la lame (5) comporte, au voisinage de l'extrémité (4) du fût, une partie amincie (8) formant charnière et facilitant ses déformations lors de l'ouverture et de la fermeture du chas (7).

6. Aiguille selon la revendication 5, caractérisée par le fait que ladite partie amincie (8) résulte de la présence d'une encoche sur la face extérieure de la lame.

7. Aiguille selon l'une quelconque des revendications 1 à 6, caractérisée par le fait que l'extrémité (6) de la lame est taillée en biseau.

8. Aiguille selon l'une quelconque des revendications 1 à 7, caractérisée par le fait que l'extrémité (4) du fût, formant la tête de l'aiguille, offre une cavité (4") en forme de cuvette (fig. 7).

## Patentansprüche

1. Nadel mit einem Öhr, welches geöffnet werden kann, wobei die Nadel zur Durchführung von Arbeiten mit Fäden, Dochten oder Dochtgarn oder mit Litzen auf Textilien bestimmt ist und aus einem Schaft (2) mit einem an seinem Ende ausgebildeten Öhr (7) besteht, dadurch gekennzeichnet, daß das Endstück (3) des Schaftes (2) zu einer elastischen Zunge (5) umgebogen ist, deren freies Ende (6) normalerweise am Schaft anliegt, um das Öhr (7) der Nadel zu bilden.

2. Nadel nach Anspruch 1, dadurch gekennzeichnet, daß die Zunge (5) sich unter der Einwirkung eines Öffners durch elastische Verformung vom Schaft (2) entfernen kann, um das Einführen von Fäden, Dochtgarnen oder Litzen in das derart offene Öhr (7) zu erlauben.

3. Nadel nach Anspruch 1, dadurch gekennzeichnet, daß das der elastischen Zunge (5) gegenüberliegende Teil (3) des Schaftes (2) dünner ist als der übrige Schaft.

4. Nadel nach irgendeinem der Ansprüche 1 bis 3, dadurch gekennzeichnet, daß die elastische Zunge (5) im wesentlichen geradlinig ist.

5. Nadel nach irgendeinem der Ansprüche 2 bis 4, dadurch gekennzeichnet, daß die Zunge (5) nahe dem Ende (4) des Schaftes einen verjüngten Bereich (8) aufweist, der ein Scharnier bildet und die Verformungen beim Öffnen und Schließen des Öhres (7) erleichtert.

6. Nadel nach Anspruch 5, dadurch gekennzeichnet, daß der verjüngte Bereich (8) vom Vorhandensein einer Einkerbung auf derAußenseite der Zunge herrührt.

7. Nadel nach irgendeinem der Ansprüche 1 bis 6, dadurch gekennzeichnet, daß das äußerste Ende (6) der Zunge abgeschrägt ist.

8. Nadel nach irgendeinem der Ansprüche 1 bis 7, dadurch gekennzeichnet, daß das den Kopf der Nadel bildende Ende (4) des Schaftes eine Aushöhlung (4") in Form einer Mulde aufweist (Fig. 7).

## Claims

1. Needle with an opening eye intended for carrying out on textiles operatings using threads, roves or flexible strands, comprising a shank (2) provided with an eye (7) at ist end, characterized in that the end portion (3) of said stem (2) is bent over to form an elastic blade (5), the free end (6) of which is normally urged against the stem to form the eye (7) of the needle.

2. Needle according to claim 1, characterized in that the blade (5) can be moved away from the stem (2) by elastic deformation under the action of an opening means so as to allow the insertion of threads, roves or strands into the thus opened eye (7).

3. Needle according to claim 1, characterized in that the part (3) of the stem (2) opposite the elastic blade (5) is thinner than the rest of the stem.

4. Needle according to any one of claims 1 to 3, characterized in that the elastic blade (5) is substantially rectilinear.

5. Needle according to any one of claims 2 to 4, characterized in that the blade (5) comprises, in the vicinity of the end (4) of the eye, a narrowed portion (8) forming a hinge and facilitating its deformation during the opening and closing of the eye (7).

6. Needle according to claim 5, characterized in that said narrowed portion (8) results from the provision of a recess on the outer face of the blade.

7. Needle according to any one of claims 1 to 6, characterized in that the end (6) of the blade ist bevelled.

8. Needle according to any one of claims 1 to 7, characterized in that the end (4) of the stem, constituting the head of the needle has a cup- shaped cavity (4") (fig. 7).
